# EUROPÄISCHE PATENTSCHRIFT

(11) **EP 2 247 507 B1**
(45) Veröffentlichungstag und Bekanntmachung des Hinweises auf die Patenterteilung: **11.12.2013**
(21) Anmeldenummer: 08805082.8
(22) Anmeldetag: 06.10.2008
(51) Int. Cl.: B67C 9/00, B67B 7/86, B65D 47/10, B65D 47/06

(54) **SYSTEM ZUM NACHFÜLLEN VON FLIEß- ODER SCHÜTTFÄHIGEN WASCH- ODER REINIGUNGSMITTELN**
SYSTEM FOR REPLENISHING FLOWABLE OR POURABLE WASHING OR CLEANING AGENTS
PROCÉDÉ DE RECHARGEMENT D'AGENTS DE LAVAGE OU DE NETTOYAGE LIQUIDES OU COULANTS

(30) Priorität: 06.03.2008 DE 102008012973
(43) Veröffentlichungstag der Anmeldung: 10.11.2010
(73) Patentinhaber: Henkel AG & Co. KGaA, 40589 Düsseldorf (DE)
(72) Erfinder: MÜHLHAUSEN, Hans-Georg, 40597 Düsseldorf (DE); RAHAL, Kamel, 40595 Düsseldorf (DE); BARTHEL, Wolfgang, 40764 Langenfeld (DE)
(86) Internationale Anmeldenummer: PCT/EP2008/063338
(87) Internationale Veröffentlichungsnummer: WO 2009/109239

(56) Entgegenhaltungen:
- EP-A- 0 421 539
- US-A- 4 614 437
- US-A- 5 746 260

## Beschreibung

Die Erfindung betrifft ein System zum Nachfüllen von fließ- oder schüttfähigen Wasch- oder Reinigungsmitteln aus einem Nachfüllbehälter in eine mit einem Ausgießer versehene Flasche gemäß dem Oberbegriff des Anspruchs 1.

### Stand der Technik

Aus dem Stand der Technik sind eine Vielzahl von Systemen zum Nachfüllen von Produkten aus einem Transport- in ein Vorratsgebinde bekannt.

Derartige Systeme haben den Vorteil, dass die Transportverpackung üblicherweise mit geringerem Material- und Verarbeitungsaufwand gefertigt wird, so dass sie gegenüber den Vorratsgebinden deutliche Rohstoffeinsparungen und daraus resultierende Kosten- und Umweltvorteile mit sich bringt.

Entscheidend für die Akzeptanz solcher Systeme beim Verbraucher ist jedoch neben der Kostenfrage die einfache, sichere und konveniente Handhabung beim Nachfüllen des Vorratsgebindes mittels der Transportverpackung.

Bei Vorratsgebinden werden heute häufig Ausgießer auf die Ausschüttöffnung gesetzt, welche ein konvenientes und zielgenaues Ausgießen und Dosieren des Gebindeinhalts erlauben. Derartige Ausgießer finden insbesondere bei Flüssigwaschmittel enthaltenen Flaschen zunehmend Verbreitung.

Aus US4614437 ist beispielsweise ein gattungsgemäßes Nachfüllsystem bekannt, dass aus einem auf eine Flasche aufsetzbaren Ausgießer besteht, an den ein Nachfüllbehälter in dergestalt gekuppelt werden kann, dass der Ausgießer beim Aufsetzen des Nachfüllbehälters auf den Ausgießer die Siegelfolie, die die Öffnung des Nachfüllbehälters verschließt, durchstößt und so der Inhalt des Nachfüllbehälters in die Flasche einströmt.

Ein wesentlicher Nachteil dieser Lösung ist es, dass die Siegelfolie zum Verschluss des Nachfüllbehälters so dünn sein muss, dass sie noch mit einem vertretbaren Kraftaufwand beim Aufsetzen des Nachfüllbehälters auf den Ausgießer durchstoßen werden kann. Hierdurch besteht die Gefahr, dass eine derartige Folie beim Transport unbeabsichtigt beschädigt wird und sich so der Inhalt des Nachfüllbehälters unbeabsichtigt ergießt. Dies kann insbesondere passieren, wenn ein Verbraucher einen derartigen Nachfüllbehälter in einen Einkaufswagen oder Einkaufstüte mit anderen Produkten legt, wobei insbesondere die Ecken einer Produktverpackung oder schlank ausgeformte Produkte wie Stifte bei nicht vermeidbaren Relativbewegungen zwischen den so transportierten Gütern die Siegelfolie des Nachfüllbehälters zerstören können.

Eine zusätzliche Verschlusskappe zum Schutz der Folie vor mechanischen Einwirkungen ist zwar grundsätzlich denkbar, doch verteuert ein solches zusätzliches Bauteil einen möglichst kostengünstig auszulegenden Nachfüllbehälter spürbar. Des Weiteren erfordert eine zusätzliche Verschlusskappe neben der Herstellung des Bauteils auch - durch das notwendige Aufschrauben oder Aufprellen - einen zusätzlichen Montageschritt in der Konfektionierung eines entsprechenden Nachfüllbehälters.

Ferner ist es nicht wünschenswert, dass beliebige Nachfüllbehälter mit einem bestimmten Vorratsgebinde kuppelbar sind, beispielsweise dann, wenn miteinander nicht lagerstabile Produkte durch einen Nachfüllvorgang unbeabsichtigt miteinander vermengt werden.

### Aufgabe der Erfindung

Aufgabe der Erfindung ist es daher ein System zum Nachfüllen von fließ- oder schüttfähigen Wasch- oder Reinigungsmitteln aus einem mit einer Membran verschlossenen Nachfüllbehälter in eine mit einem Ausgießer versehene Flasche bereitzustellen, bei dem die Folie des Nachfüllbehälters auf kostengünstige Weise vor mechanischen Einwirkungen geschützt ist, sich auf konveniente Art mit einem vertretbaren Kraftaufwand durch den Ausgießer durchstoßen lässt und das ein unbeabsichtigtes Nachfüllen von nicht miteinander zu vermengenden Produkten verhindert.

Diese Aufgabe wird durch ein Nachfüllsystem mit den Merkmalen des Anspruchs 1 gelöst.

Das erfindungsgemäße System zum Nachfüllen von fließ- oder schüttfähigen Wasch- oder Reinigungsmitteln erreicht das zuvor erläuterte Ergebnis mit einer konstruktiv sehr einfachen und gut handhabbaren Lösung, insbesondere durch die Ausbildung eines "Schlüssel-Schloss"-Prinzips und einer exakten Führung und relativer Positionierung bei der Kupplung von Adapterelement und Ausgießer, was nachfolgend näher erläutert wird.

### Adapterelement

Das erfindungsgemäße System zum Nachfüllen eines schütt- oder fließfähigen Wasch- oder Reinigungsmittels umfasst neben der mit einem, im folgenden noch näher beschriebenen Ausgießer, versehenen Flasche, einen Nachfüllbehälter an dessen Ausgießöffnung ein Adapterelement angeordnet ist.

Das Adapterelement hat die Aufgabe den Nachfüllbehälter derart mit dem Ausgießer zu kuppeln, dass der Inhalt des Nachfüllbehälters sicher aus dem Nachfüllbehälter, durch den Ausgießer in die Flasche gelangt.

Dadurch, dass das Adapterelement mit einem Befestigungsmittel zur flüssigkeitsdichten Befestigung an einem Nachfüllbehälter versehen ist, kann dass Adapterelement mit beliebig ausgeformten Nachfüllbehältern verbunden sein. Die Befestigung zwischen dem Nachfüllbehälter und dem Adapterelement kann lösbar oder unlösbar stoff-, form- oder kraftschlüssig ausgebildet sein. Besonders bevorzugt ist es, dass das Befestigungselement als Schraubverbindung, Prellverbindung, Schnapp-RastVerbindung, Klebverbindung oder einer Kombination hiervon ausgestaltet ist.

Der Adapter ist bevorzugt aus einem Kunststoffmaterial, insbesondere durch ein Spritzgussverfahren, hergestellt.

Der Adapter umfasst des Weiteren ein Zylinderelement sowie einen mit dem Zylinderelement verbundenen umlaufenden Kragen.

Die Projektion des Zylinderelements ergibt bevorzugt eine kreisförmige oder ovale Kontur. Es sind jedoch auch andere Formgestaltungen des Zylinderelements denkbar, solange diese mit der Formgestaltung des Trichters dergestalt korrespondieren, dass der Adapter zum Zwecke des Nachfüllens mit dem Ausgießer kuppelbar ist. Das Zylinderelement ist daher nicht auf eine kreisrunde oder ovale Projektionskontur beschränkt.

Das Zylinderelement weist ferner eine Führungsnut auf, die in derart konfiguriert ist, dass das Zylinderelement über den Trichter und einen aus der Trichterebene herausstehenden Steg des Ausgießers lösbar gestülpt werden kann, wobei hierdurch die Positionierung des Adapterelements relativ zum Ausgießer festgelegt ist.

Hierdurch wird das Adapterelement nach einem Schlüssel-Schloss-Prinzip über den Trichter des Ausgießers gestülpt. Die Ausbildung eines derartigen Schlüssel-Schloss-Prinzips weist eine Reihe von Vorteilen auf. Zum einen wird sichergestellt, dass nur zur Nachbefüllung vorgesehene, mit einem korrespondierenden Adapter ausgestattete Nachfüllbehälter an den Ausgießer gekuppelt werden können. Hierdurch kann verhindert werden, dass es zu einer ungewollten Vermischung von z.B. miteinander nicht lagerfähigen Waschmittelzusammensetzungen kommt, wenn beispielsweise noch eine Restmenge einer ersten Waschmittelzusammensetzung in der Flasche vorhanden ist, diese aber bereits vor der vollständigen Entleerung mit einer zweiten Waschmittelzusammensetzung befüllt werden soll.

Ferner wird, wie bereits oben dargelegt, durch die Führungsnut und den Steg beim Kuppeln des Adapters mit dem Ausgießer die Positionierung des Adapterelements relativ zum Ausgießer festgelegt. So ist beispielsweise ein Drehen des Adapters im gekuppelten Zustand verhindert. Hierdurch ist gewährleistet, dass der Trichter des Ausgießers stets an einer oder mehreren definierten Stellen die Membran des Adapterelements beim Kuppeln durchstößt, so dass diese Durchstoßstelle oder Durchstoßstellen der Membran speziell gestaltbar sind. Für einen einfachen und für den Benutzer nicht zu kraftaufwendigen, konvenienten Kuppelvorgang kann daher an einer derart definierten und festgelegten Durchstoßstelle eine oder mehrere Dünnstellen in der Membran vorgesehen sein. Die strukturelle Schwächung der Membran kann hierdurch örtlich und auf ein Minimum begrenzt werden, wodurch die Membranstärke und die hierzu notwendige Materialmenge auf das notwendige Minimum reduziert werden können.

Des Weiteren wird durch den Steg des Ausgießers und die korrespondierende Nut am Adapterelement verhindert, dass ein Nachfüllbehältnis ohne korrespondierende Nut auf den Aufgießer gesetzt werden kann, so dass ein versehentliches Nachfüllen mit einem nicht zum Nachfüllen geeigneten Produkt weitestgehend verhindert ist.

Der Ausgießer fungiert neben seiner gattungsgemäßigen Funktion als Ausgießhilfe gleichzeitig als Öffnungshilfe für die Membran des Adapters, so dass auf eine zusätzliche Öffnungshilfe verzichtet werden kann.

In weiteren, vorteilhaften Ausgestaltung der Erfindung ist auf der Innenseite des Zylinderelements von der Ausgießöffnung des Zylinderelements zur Membran hin wenigstens eine rampenförmig verlaufende Führungsrippe angeordnet. Hierdurch wird beim Kuppelvorgang der Trichter des Ausgießers, wobei zwischen dem Trichter und dem Zylinderelement des Adapters üblicherweise ein gewisses Spiel vorhanden ist, kontrolliert an die zur Durchstoßung vorgesehene Stelle der Membran geführt. Somit ist gewährleistet, dass trotz des Spiels zwischen Trichter und Zylinderelement, welches auch für ein einfaches Überstülpen des Adapters über den Trichter notwendig ist, die exakte Positionierung des Trichters bezüglich der zur Durchstoßung vorgesehenen Dünnstelle gegeben ist.

Ferner ist es vorteilhaft das Adapterelemente in derart auszugestalten, dass die Führungsnut in einem Abstand zum ausgießseitigen Rand des Zylinderelements endet und sich eine im Wesentlichen V-förmige Öffnung von der Führungsnut ausgehend zum ausgießseitigen Rand des Zylinderelements erstreckt. Hierdurch wird das Überstülpen des Adapterelements über den Trichter vereinfacht, da der Steg durch die V-förmige Öffnung beim Kupplungsvorgang automatisch in die Führungsnut geführt wird. So ist es nicht notwendig, die Führungsnut ganz exakt über dem Steg zu positionieren, da durch die V-förmige Öffnung eine gewisse Fehlstellung in der Positionierung von Führungsnut zu Steg beim Kupplungsvorgang ausgeglichen wird.

### Nachfüllbehälter

Der Nachfüllbehälter kann sowohl als formstabiler Behälter, insbesondere als Flasche, Dose, Karton oder ähnliches, als auch als flexibler Behälter, wie etwas als Beutel oder Tube, ausgebildet sein.

Es ist insbesondere vorteilhaft, dass der Nachfüllbehälter eine geringere mittlere Wandstärke als die Flasche, in die der Inhalt des Nachfüllbehälters eingefüllt werden soll, aufweist.

Bevorzugt ist der Nachfüllbehälter aus einem Kunststoffmaterial gefertigt.

### Membran

Unter Membran im Sinne dieser Anmeldung wird ein flächiges Verschlusselement verstanden, dass im mit dem Nachfüllbehälter montierten Zustand des Adapterelements das Adapterelement den Nachfüllbehälter verschließt und ein Auslaufen von fließ- oder schüttfähigen Wasch- oder Reinigungsmitteln aus dem Nachfüllbehälter, insbesondere auch in der Über-Kopf-Position des Nachfüllbehälters, verhindert und beim Kuppeln des Adapterelements mit dem Ausgießer durch einen Benutzer vom Trichter des Ausgießers durchstoßbar ist.

Die Membran kann integral mit dem Adapterelement ausgebildet sein oder als separates Teil am Adapterelement, vorzugsweise stoffschlüssig, angeordnet sein.

Die Membran ist vorteilhafter Weise aus einem Kunststoff, wie etwa PE,PP,PET oder einem Metall, wie beispielsweise Aluminium, gebildet.

Die Dicke der Membran liegt zwischen 0,3 µm und 1,5 µm, bevorzugt zwischen 0,5 µm und 1 µm.

### Dünnstellen

Dünnstellen im Sinne dieser Anmeldungen sind Materialschwächungen der Membran, die insbesondere durch eine Verminderung der Materialdicke ausgebildet sind.

In einer vorteilhaften Ausgestaltung der Erfindung weist die Membran eine oder mehrere Dünnstellen auf, die zumindest abschnittsweise der Projektion der Trichterausformung des Ausgießers entsprechen.

Insbesondere ist es vorteilhaft, dass die Projektion der Trichterausformung eine runde oder ovale Kontur ist und zumindest eine Dünnstelle linienförmig ausgebildet ist und dieser Kontur zumindest abschnittsweise in derart folgt, dass beim Kuppeln von Adapterelement mit dem Ausgießer der Trichter auf die Dünnstelle stößt.

Ein einer weiteren, besonders zu bevorzugenden Weiterbildung der Erfindung weist die Dünnstelle einen im Wesentlichen T-förmigen Abschnitt auf, der in derart konfiguriert ist, dass er beim Kuppeln von Adapterelement mit dem Ausgießer auf die Spitze des Trichters stößt.

### Ausgießer

Der Ausgießer ist eine auf die Ausgießöffnung einer Flasche flüssigkeitsdicht aufsetzbare Vorrichtung zum kontrollierten und konvenienten Abgabe von fließ- oder schüttfähigen Wasch- oder Reinigungsmitteln aus der Flasche, insbesondere durch Kippen der Flasche aus einer Stand- in eine Abgabeposition. Derartige Ausgießer sind auch als "Spout" bekannt.

Der Ausgießer ist durch ein geeignetes Befestigungsmittel flüssigkeitsdicht an der Ausgießöffnung der Flasche fixiert. Insbesondere kann das Befestigungsmittel eine lösbare oder unlösbare, stoff-, form- oder kraftschlüssige Verbindung zwischen der Flaschenöffnung und dem Ausgießer ausbilden. Besonders bevorzugt ist es, dass das Befestigungselement als Schraubverbindung, Prellverbindung, Schnapp-RastVerbindung, Klebverbindung oder einer Kombination hiervon ausgestaltet ist.

Bevorzugt ist der Ausgießer aus einem Kunststoffmaterial, insbesondere durch ein Spritzgussverfahren, hergestellt.

Der Ausgießer kann des Weiteren einen Kragen mit einem Befestigungsmittel zur flüssigkeits- und/oder gasdichten Befestigung einer Verschluss- und/oder Dosierkappe an dem Ausgießer umfassen, wodurch die Flasche zum Zwecke des Transports flüssigkeitsdicht verschlossen werden kann.

Ferner weist der Ausgießer eine Wand auf, die sich in Richtung des Flascheninneren erstreckt und von der aus ein Trichter über den Kragen hinaus aus der dem Flascheninneren abgewandten Seite des Ausgießers erstreckt, wobei der Trichter eine Trichteröffnung aufweist.

In einer zu bevorzugenden Weiterentwicklung der Erfindung ist an der von dem Inneren der Flasche weit entferntesten Stelle der Trichteröffnung eine Spitze angeordnet, die über den Rand der Trichteröffnung hinausragt. Durch diese Spitze kann das Durchstoßen der Membran wesentlich erleichtert werden.

Des Weiteren ist es vorteilhaft, dass die Trichteröffnung als schräg abgeschnittenes Rohr ausgebildet ist, so dass der Benutzer beim Außgießen einen hinreichend guten Blick auf das ausfließende Produkt hat und den erkennen kann, wenn Produkt an der Abgabeöffnung des Trichters ansteht.

### Flasche

Die Flasche, an deren Ausgießöffnung der Ausgießer angeordnet ist, ist als formstabiler Behälter, insbesondere als Flasche, Dose, Karton oder ähnliches ausgebildet.

Bevorzugt ist die Flasche aus einem Kunststoffmaterial gefertigt und weist insbesondere einen Griff auf.

Weitere Ausführungsbeispiele der Erfindung werden anhand der beigefügten Zeichnungen erläutert. Es zeigt:
- Fig. 1: Flasche mit Ausgießer und Nachfüllbehälter mit Behälteröffnung im ungekuppelten Zustand
- Fig. 2: Flasche mit Ausgießer und Nachfüllbehälter mit Behälteröffnung im gekuppelten Zustand
- Fig. 3: Adapterelement mit perspektivischer Ansicht auf die nachfüllbehälterseitige Membranfläche
- Fig. 4: Adapterelement mit perspektivischer Ansicht auf die ausgießerseitige Membranfläche
- Fig. 5: Ausgießer in perspektivischer Aufsicht
- Fig. 6: Ausgießer und Adapterelement im ungekuppelten Zustand in einer perspektivischen Ansicht
- Fig. 7: Ausgießer und Adapterelement im eingekuppelten Zustand in einer perspektivischen Ansicht mit einem Teilschnitt durch den Ausgießer
- Fig. 8: Ausgießer und Adapterelement im eingekuppelten Zustand in einer perspektivischen Querschnittsansicht
- Fig. 9: Trichter und Membran im eingekuppelten Zustand in einer perspektivischen Querschnittsansicht
- Fig. 10: Trichter und Membran im durchstoßenen Zustand der Membran in einer perspektivischen Aufsicht
- Fig. 11: Flasche, Ausgießer und Verschlusskappe in Explosionsdarstellung

### Bezugszeichenliste

1. Ausgießer
2. Nachfüllbehälter
3. Adapterelement
5. Gewinde
6. Gewinde
7. Kragen
8. Kragen
9. Trichter
10. Wand
11. Trichteröffnung
12. Kranz
13. Wand
14. Boden
15. Flasche
16. Verschlusskappe
17. Schulter
18. Hals
19. Steg
20. Führungsnut
21. Zylinder
22. Kragen
23. Spitze
24. Gewinde
25. Öffnung
26. Membran
27. Dünnstelle
28. Führungsrippen
29. Führungsrippen
30. Öffnung

Fig. 1 zeigt eine Flasche 15 mit Ausgießer 1 als Vorratsgebinde und einen Nachfüllbehälter 2 mit dem Adapterelement 3 im ungekuppelten Zustand von Nachfüllbehälter 2 und Flasche 15. Das Adapterelement 3 ist dabei in derart ausgestaltet, dass es in der Über-Kopf-Stellung des Nachfüllbehälters 2 - wie in Fig. 2 angedeutet - mit dem Ausgießer 1 der Flasche 15 gekuppelt werden kann, so dass das in dem Nachfüllbehälter 2 bevorratete Füllgut schwerkraftbewirkt aus dem Nachfüllbehälter 2 durch den Ausgießer 1 in die Flasche 15 einfließen kann.

In Fig. 3 und Fig. 4 wird nachfolgend das Adapterelement 3 näher erläutert.
Zunächst wird auf Fig. 3 eingegangen, die das Adapterelement 3 mit perspektivischer Ansicht auf die nachfüllbehälterseitige Membranfläche 26 zeigt.

Das bevorzugt aus einem Kunststoffmaterial, insbesondere durch ein Spritzgussverfahren, hergestellte Adapterelement 3 weist einen umlaufenden, zylinderförmigen Kragen 22 auf, auf dessen Innenseite ein Innengewinde 24 als Befestigungsmittel zur flüssigkeitsdichten Befestigung an einem Nachfüllbehälter 2 versehen ist.

Der Adapter 3 umfasst des Weiteren ein Zylinderelement 21, das sich vom umlaufenden Kragen 22 ausgehend in die vom Inneren des Nachfüllbehälters abgewandte Richtung erstreckt. Das Zylinderelement 21 und der Kragen 22 sind konzentrisch zueinander angeordnet, wobei der Kragen 22 einen größeren Durchmesser aufweist als der Zylinder 21.

Zwischen Kragen 22 und Zylinderelement 21 ist die Membran 26 angeordnet, die den Kragen 22 vollständig vom Zylinderelement 21 trennt. Die Membran 26 kann einstückig mit dem Adapter 3 ausgebildet sein oder als separates Element in den Adapter 3 eingepasst sein, wobei die Membran 26 dann bevorzugt stoffschlüssig im Adapter 3 fixiert ist.

Das Zylinderelement 21 weist ferner eine Führungsnut 20 auf, die in derart konfiguriert ist, dass das Zylinderelement 21 - wie beispielsweise aus Fig. 7 ersichtlich - über den Trichter 9 und einen aus der Trichterebene herausstehenden Steg 19 des Ausgießers 1 lösbar gestülpt werden kann. Hierdurch wird die Positionierung des Adapterelements 3 relativ zum Ausgießer 1 in einer Art Schlüssel-Schloss-Prinzip festgelegt.

Im Weiteren wird auf Fig. 4 eingegangen, die das Adapterelement 3 mit perspektivischer Ansicht auf die ausgießerseitige Membranfläche 26 zeigt.

Man erkennt zunächst die U-förmige Ausgestaltung der Führungsnut 20 am Zylinderelement 21. Die Membran 26 weist auf der ausgießerseitigen Membranfläche linienförmige Dünnstellen 27 auf, die zumindest abschnittsweise der Projektion der Trichterausformung 9 des Ausgießers 1 entsprechen, so dass beim Kuppeln von Adapterelement 3 mit dem Ausgießer 1 der Trichter 9 zumindest abschnittsweise auf die Dünnstelle 27 stößt.

Die in Fig. 4 gezeigte Dünnstelle 27 weist einen T-förmigen, zum Rand des Zylinders 21 gerichteten und einen Y-förmigen Abschnitt, in etwa der Mitte der Membran 26 auf. Der T-förmigen Abschnitt ist in derart konfiguriert und positioniert, dass er beim Kuppeln von Adapterelement 3 mit dem Ausgießer 1 auf die Spitze 23 des Trichters 9 stößt, was beispielsweise aus Fig. 9 ersichtlich ist.

Diese Konfiguration von T- und Y-förmigen Abschnitt führt beim Durchstoßen der Membran 26 mit dem Ausgießer 1 dazu, dass sich die Membran 26 entlang der T- und Y-förmigen Abschnitte in zwei Flügel teilt, wodurch ein unbeabsichtigtes Verstopfen der Ausgießöffnung der Adapteröffnung verhindert und ein definiertes Einreißen und Öffnen der Ausgießöffnung gewährleistet ist.

Auf der Innenseite des Zylinderelements 21 sind im Bereich der T-förmigen Dünnstelle 27 von der Ausgießöffnung des Zylinderelements 21 zur Membran 26 hin rampenförmig verlaufende Führungsrippen 29 angeordnet, die beim Kuppelvorgang - wie aus Fig. 8 ersichtlich - die Spitze 23 des Trichters 9 kontrolliert an die zur Durchstoßung vorgesehene Stelle der Membran 26 führen.

Die Führungsnut 20 endet in einem Abstand zum ausgießseitigen Rand des Zylinderelements 21 wobei sich eine im Wesentlichen V-förmige Öffnung 30 von der Führungsnut 20 ausgehend zum ausgießseitigen Rand des Zylinderelements 21 erstreckt. Hierdurch wird das Überstülpen des Adapterelements 3 über den Trichter 9 vereinfacht, da der Steg 19 durch die V-förmige Öffnung 30 beim Kupplungsvorgang automatisch in die Führungsnut 20 geführt wird.

Zusätzlich sind auf der zum Ausgießer hin gerichteten Oberfläche der Membran 26 weitere rampenartige Führungsrippen 28 angeordnet. Diese Führungsrippen 28 bewirken beim Aufsetzen des Ausgießers 1 auf die Membran 26, dass der Ausgießer 1 genau auf die Dünnstelle 27 geführt wird. Hierzu sind die Führungsrippen 28 zum Zylinder 21 hin abfallend, rampenartig ausgebildet, so dass der Ausgießer beim Aufsetzen automatisch in die richtige Position über der Dünnstelle 27 geführt wird, selbst wenn der Ausgießer 1 vom Benutzer beim Kupplungsvorgang nicht exakt aufgesetzt wurde oder sich der Trichter 9 des Ausgießers 1 beim Kuppelvorgang unter der Druckbelastung verformt.

Fig. 5 zeigt eine Detailansicht des Ausgießers in perspektivischer Aufsicht aus der gut zu erkennen ist, dass an der von dem Inneren der Flasche 15 weit entferntesten Stelle des Trichters 9 eine Spitze 23 angeordnet ist, die über den Rand der Trichters 9 hinausragt. Wie der Detailansicht der Fig. 5 ebenfalls ersichtlich ist, ist die Spitze 23 als Rippe an der Trichterinnenwand ausgeformt. Die Spitze 23 liegt dem Steg 19 in einer Flucht direkt gegenüber.

Natürlich ist die Erfindung nicht auf das dargestellte Ausführungsbeispiel beschränkt. Weitere Ausgestaltungen sind möglich, ohne den in den Ansprüchen definierten Bereich zu verlassen.

## Patentansprüche

1. System zum Nachfüllen von fließ- oder schüttfähigen Wasch- oder Reinigungsmitteln umfassend
■ Einen auf die Öffnung einer Flasche (15) aufsetzbaren Ausgießer (1) umfassend
○ Einen ersten Kragen (8) mit einem Befestigungsmittel (5) zur flüssigkeitsdichten Befestigung des Ausgießers (1) auf einer Flasche (15),
○ Einen zweiten Kragen (7) mit einem Befestigungsmittel (6) zur flüssigkeits- und/oder gasdichten Befestigung einer Verschluss- und/oder Dosierkappe (16) an dem Ausgießer (1),
○ Eine Wand (10), die sich vom ersten Kragen (8) oder zweiten Kragen (7) in Richtung des Flascheninneren erstreckt,
○ Einen Trichter (9), der sich von einer Schulter (17) der Wand (10) aus über den zweiten Kragen (7) hinaus aus der dem Flascheninneren abgewandten Seite des Ausgießers (1) erstreckt, wobei der Trichter (9) eine Trichteröffnung (11) aufweist, sowie
■ Ein mit der Ausgießöffnung eines Nachfüllbehälters (2) kuppelbares Adapterelement (3) umfassend
○ ein Zylinderelement (21), und **dadurch gekennzeichnet, dass** das Adapterelement (3)
○ einen mit dem Zylinderelement (21) verbundenen umlaufenden Kragen (22) umfasst, an dem ein Befestigungselement (24) zur flüssigkeitsdichten Befestigung des Adapterelements (3) an der Ausgießöffnung des Nachfüllbehälters angeordnet ist, sowie
○ eine Membran (26) umfasst, die im auf dem Nachfüllbehälter (2) montierten Zustand des Adapterelements (3) den Nachfüllbehälter (2) verschließt und ein Auslaufen von fließ- oder schüttfähigen Wasch- oder Reinigungsmitteln aus dem Nachfüllbehälter (2), insbesondere auch in einer Über-Kopf-Position des Nachfüllbehälters (2), verhindert, und dass
■ das Zylinderelement (21) des Adapterelements (3) eine Führungsnut (20) aufweist, die in derart konfiguriert ist, dass das Zylinderelement (21) über den Trichter (9) und einen aus der Trichterebene herausstehenden Steg (19) des Ausgießers (1) lösbar gestülpt werden kann wobei hierdurch die Positionierung des Adapterelements (3) relativ zum Ausgießer (1) festgelegt ist.

2. System zum Nachfüllen von fließ- oder schüttfähigen Wasch- oder Reinigungsmitteln nach Anspruch 1, **dadurch gekennzeichnet, dass** die Membran (26) eine oder mehrere Dünnstellen (27) aufweist, die zumindest abschnittsweise der Projektion der Trichterausformung entsprechen.

3. System zum Nachfüllen von fließ- oder schüttfähigen Wasch- oder Reinigungsmitteln nach Anspruch 2, **dadurch gekennzeichnet, dass** die Projektion der Trichterausformung eine runde oder ovale Kontur ist und zumindest eine Dünnstelle (27) linienförmig ausgebildet ist und dieser Kontur zumindest abschnittsweise in derart folgt, dass beim Kuppeln von Adapterelement (3) mit dem Ausgießer (1) der Trichter (9) auf die Dünnstelle (27) stößt.

4. System zum Nachfüllen von fließ- oder schüttfähigen Wasch- oder Reinigungsmitteln nach einem der vorherigen Ansprüche, **dadurch gekennzeichnet, dass** an der von dem Inneren der Flasche (15) weit entferntesten Stelle der Trichteröffnung (11) eine Spitze (23) angeordnet ist, die über den Rand der Trichteröffnung (11) hinausragt.

5. System zum Nachfüllen von fließ- oder schüttfähigen Wasch- oder Reinigungsmitteln nach einem der vorherigen Ansprüche, **dadurch gekennzeichnet, dass** die Trichteröffnung (11) als schräg abgeschnittenes Rohr ausgebildet ist.

6. System zum Nachfüllen von fließ- oder schüttfähigen Wasch- oder Reinigungsmitteln nach einem der Ansprüche 2 oder 3, **dadurch gekennzeichnet, dass** die Dünnstelle (27) einen im Wesentlichen T-förmigen Abschnitt aufweist, der in derart konfiguriert ist, dass er beim Kuppeln von Adapterelement (3) mit dem Ausgießer (1) auf die Spitze (23) des Trichters (9) stößt.

7. System zum Nachfüllen von fließ- oder schüttfähigen Wasch- oder Reinigungsmitteln nach einem der vorherigen Ansprüche, **dadurch gekennzeichnet, dass** auf der Innenseite des Zylinderelements (21) von der Ausgießöffnung des Zylinderelements (21) zur Membran (26) hin wenigstens eine rampenförmig verlaufende Führungsrippe (29) angeordnet ist.

8. System zum Nachfüllen von fließ- oder schüttfähigen Wasch- oder Reinigungsmitteln nach einem der vorherigen Ansprüche, **dadurch gekennzeichnet, dass** die Führungsnut (20) in einem Abstand zum ausgießseitigen Rand des Zylinderelements (21) endet und sich eine im Wesentlichen V-förmige Öffnung von der Führungsnut (20) ausgehend zum ausgießseitigen Rand des Zylinderelements (21) erstreckt.

## Claims

1. A system for refilling flowable or pourable washing or cleaning agents comprising
■ a pourer (1) positionable on the orifice of a bottle (15), the pourer comprising
○ a first collar (8) with a fastening means (5) for liquid-tight fastening of the pourer (1) on a bottle (15),
○ a second collar (7) with a fastening means (6) for liquid- and/or gas-tight fastening of a closure cap and/or dispensing cap (16) on the pourer (1),
○ a wall (10), which extends from the first collar (8) or second collar (7) towards the interior of the bottle,
○ a funnel (9), which extends from a shoulder (17) of the wall (10) beyond the second collar (7) out of the side of the pourer (1) turned away from the interior of the bottle, the funnel (9) comprising a funnel orifice (11), and
■ an adapter element (3) couplable with the pouring orifice of a refill container (2), said adapter element comprising
○ a cylinder element (21), and
**characterised in that** the adapter element (3) comprises
○ a peripheral collar (22) connected to the cylinder element (21), on which peripheral collar is arranged a fastening element (24) for liquid-tight fastening of the adapter element (3) to the pouring orifice of the refill container, and
○ a membrane (26) which, in the mounted state of the adapter element (3) on the refill container (2), closes the refill container (2) and prevents leakage of flowable or pourable washing or cleaning agents out of the refill container (2), in particular also in an inverted position of the refill container (2), and
**in that**
■ the cylinder element (21) of the adapter element (3) comprises a guide groove (20) which is configured such that the cylinder element (21) may be detachably pushed over the funnel (9) and a web (19) of the pourer (1) protruding from the funnel plane, so fixing the position of the adapter element (3) relative to the pourer (1).

2. A system for refilling flowable or pourable washing or cleaning agents according to claim 1, **characterised in that** the membrane (26) comprises one or more thin areas (27) which at least in part correspond to the projection of the funnel shape.

3. A system for refilling flowable or pourable washing or cleaning agents according to claim 2, **characterised in that** the projection of the funnel shape is a round or oval outline and at least one thin area (27) is of linear construction and follows said outline at least in portions such that, when the adapter element (3) is coupled with the pourer (1), the funnel (9) abuts against the thin area (27).

4. A system for refilling flowable or pourable washing or cleaning agents according to any one of the preceding claims, **characterised in that** a tip (23) is arranged on the part of the funnel orifice (11) furthest away from the interior of the bottle (15), which tip projects beyond the edge of the funnel orifice (11).

5. A system for refilling flowable or pourable washing or cleaning agents according to any one of the preceding claims, **characterised in that** the funnel orifice (11) is constructed as an obliquely truncated tube.

6. A system for refilling flowable or pourable washing or cleaning agents according to either one of claim 2 or claim 3, **characterised in that** the thin area (27) comprises a substantially T-shaped portion which is configured such that, on coupling of the adapter element (3) with the pourer (1), it abuts against the tip (23) of the funnel (9).

7. A system for refilling flowable or pourable washing or cleaning agents according to any one of the preceding claims, **characterised in that** at least one ramp-shaped guide rib (29) is arranged on the inside of the cylinder element (21), said guide rib extending from the pouring orifice of the cylinder element (21) to the membrane (26).

8. A system for refilling flowable or pourable washing or cleaning agents according to any one of the preceding claims, **characterised in that** the guide groove (20) ends at a distance from the pouring edge of the cylinder element (21) and a substantially V-shaped orifice extends from the guide groove (20) to the pouring edge of the cylinder element (21).

## Revendications

1. Système pour la recharge d'agents de lavage ou de nettoyage liquides ou en vrac, comprenant
- un bec verseur (1) qui peut venir se disposer sur l'ouverture d'un flacon (15), comprenant ;
- un premier col (8) comprenant un moyen de fixation (5) pour la fixation étanche aux liquides du bec verseur (1) sur un flacon (15) ;
- un deuxième col (7) comprenant un moyen de fixation (6) pour la fixation étanche aux liquides et/ou aux gaz d'un bouchon de fermeture et/ou de dosage (16) contre le bec verseur (1) ;
- une paroi (10) qui s'étend depuis le premier col (8) ou le deuxième col (7) dans la direction de l'intérieur du flacon ;
- un entonnoir (9) qui s'étend depuis un épaulement (17) de la paroi (10) au-delà du deuxième col (7) à partir du côté du bec verseur (1) qui se détourne de l'intérieur du flacon, l'entonnoir (9) présentant une ouverture d'entonnoir (11) ; et
- un élément (3) faisant office d'adaptateur, qui peut venir s'accoupler avec l'ouverture de versage d'un récipient de recharge (2), comprenant
- un élément (21) de forme cylindrique, et **caractérisé en ce que** l'élément (3) faisant office d'adaptateur comprend :
- un col périphérique (22) relié à l'élément (21) de forme cylindrique, contre lequel est disposé un élément de fixation (24) pour la fixation étanche aux liquides de l'élément (3) faisant office d'adaptateur, contre l'ouverture de versage du récipient de recharge ; et
- comprend une membrane (26) qui, à l'état monté de l'élément (3) faisant office d'adaptateur, sur le récipient de recharge (2), ferme le récipient de recharge (2) et empêche une évacuation des agents de lavage ou de nettoyage liquide ou en vrac hors du récipient de recharge (2), en particulier également dans la position tête en bas du récipient de recharge (2) ; et **en ce que**
- l'élément (21) de forme cylindrique de l'élément (3) faisant office d'adaptateur présente une rainure de guidage (20) qui est configurée de telle sorte que l'élément (21) de forme cylindrique peut être retourné de manière amovible via l'entonnoir (9) et une nervure (19) du bec verseur (1) faisant saillie par rapport au plan de l'entonnoir, ce qui permet de déterminer le positionnement de l'élément (3) faisant office d'adaptateur par rapport au bec verseur (1).

2. Système pour la recharge d'agents de lavage ou de nettoyage liquides ou en vrac selon la revendication 1, **caractérisé en ce que** la membrane (26) présente un ou plusieurs endroits amincis (27), qui correspondent au moins par sections à la projection de la configuration en forme d'entonnoir.

3. Système pour la recharge d'agents de lavage ou de nettoyage liquides ou en vrac selon la revendication 2, **caractérisé en ce que** la projection de la configuration en forme d'entonnoir représente un contour arrondi ou ovale, et au moins un endroit aminci (27) de forme linéaire étant réalisé, qui suit ce contour au moins par sections, de telle sorte que lors du couplage de l'élément (3) faisant office d'adaptateur avec le bec verseur (1), l'entonnoir (9) entre en contact avec l'endroit aminci (27).

4. Système pour la recharge d'agents de lavage ou de nettoyage liquides ou en vrac selon l'une quelconque des revendications précédentes, **caractérisé en ce qu'**on prévoit, à l'endroit de l'ouverture d'entonnoir (11) le plus éloigné par rapport à l'intérieur du flacon (15), une pointe (23) qui fait saillie au-delà du bord de l'ouverture d'entonnoir (11).

5. Système pour la recharge d'agents de lavage ou de nettoyage liquides ou en vrac selon l'une quelconque des revendications précédentes, **caractérisé en ce que** l'ouverture d'entonnoir (11) est réalisée sous la forme d'un tube découpé en biais.

6. Système pour la recharge d'agents de lavage ou de nettoyage liquides ou en vrac selon l'une quelconque des revendications 2 ou 3, **caractérisé en ce que** l'endroit aminci (27) présente une section essentiellement en forme de T, qui est configurée de telle sorte que, lors du couplage de l'élément (3) faisant office d'adaptateur avec le bec verseur (1), elle entre en contact avec la pointe (23) de l'entonnoir (9).

7. Système pour la recharge d'agents de lavage ou de nettoyage liquides ou en vrac selon l'une quelconque des revendications précédentes, **caractérisé en ce qu'**on prévoit, du côté interne de l'élément (21) de forme cylindrique au moins une nervure de guidage (29) s'étendant en formant une rampe à partir de l'ouverture de versage de l'élément (21) de forme cylindrique en direction de la membrane (26).

8. Système pour la recharge d'agents de lavage ou de nettoyage liquides ou en vrac selon l'une quelconque des revendications précédentes, **caractérisé en ce que** la rainure de guidage (20) se termine à une certaine distance du bord, côté versage, de l'élément (21) de forme cylindrique et une ouverture essentiellement en forme de V s'étend depuis la rainure de guidage (20) jusqu'au bord, côté versage, de l'élément (21) de forme cylindrique.
